# EUROPÄISCHE PATENTSCHRIFT

(11) **EP 4 368 396 B1**
(45) Veröffentlichungstag und Bekanntmachung des Hinweises auf die Patenterteilung: **11.03.2026**
(21) Anmeldenummer: 23205105.2
(22) Anmeldetag: 23.10.2023
(51) Int. Cl.: B41F 7/26, B41F 13/004, B41F 13/008, B41F 23/08, B41F 31/00, B41F 33/00, B41F 33/10

(54) **STEUERUNG EINER AUFTRAGSWALZE EINER DRUCKMASCHINE**
CONTROL OF AN APPLICATOR ROLL OF A PRINTING MACHINE
COMMANDE D'UN ROULEAU D'APPLICATION D'UNE MACHINE D'IMPRESSION

(30) Priorität: 08.11.2022 DE 102022129391
(43) Veröffentlichungstag der Anmeldung: 15.05.2024
(73) Patentinhaber: Heidelberger Druckmaschinen AG, 69115 Heidelberg (DE)
(72) Erfinder: Dischinger, Michael, 74889 Sinsheim (DE); Ruck, Michael, 69799 Reilingen (DE); Mayer, Martin, 68526 Ladenburg (DE); Meier, Christian, 69198 Schriesheim (DE); Postels, Michael, 69221 Dossenheim (DE); Heiler, Peter, 76694 Forst (DE)

(56) Entgegenhaltungen:
- EP-A1- 0 653 302
- DE-A1- 102004 042 265
- DE-A1- 102008 001 466
- DE-A1- 102011 010 720
- DE-A1- 102015 209 521
- DE-A1- 19 643 354
- DE-A1- 19 733 644
- DE-A1- 19 911 568

## Beschreibung

Vorliegende Erfindung betrifft ein Verfahren und Vorrichtungen zur Steuerung einer Auftragswalze einer Druckmaschine.

Auftragswalzen werden zum Auftragen eines Fluids auf einen Formzylinder eingesetzt, auf dem die Auftragswalze dabei abrollt. Es gibt Druckformzylinder und Lackformzylinder.

Beispielsweise sind in dem Stand der Technik nach DE 10 2004 042 265 A1 und DE 10 2011 010 720 A1 Verfahren beschrieben, bei denen mit einer Feuchtauftragswalze Feuchtmittel auf einen Druckformzylinder, hier Plattenzylinder genannt, aufgetragen wird.

In DE 197 33 644 A1 ist eine Druckmaschine beschrieben, deren Formzylinder durch einen ersten Antrieb und deren Auftragwalze durch einen zweiten Antrieb angetrieben wird, wobei sich das Verhältnis der Umfangsgeschwindigkeiten des Formzylinders und der Auftragwalze stufenlos zueinander einstellen lässt.

In EP 0 653 302 A1 ist eine Drehzahlsteuerung beschrieben, bei der die Geschwindigkeiten einer Farbauftragwalze und eines Formzylinders erfasst und einem Rechner zum Errechnen einer Geschwindigkeitskompensation für die Farbauftragwalze übertragen werden.

In DE 10 2015 209 521 A1 ist eine Offset-Druckmaschine beschrieben, deren Farbwerk über ein Planetenradgetriebe mit einem Formzylinder verbunden ist.

Die Erfindung entstand vor folgendem Hintergrund:
Eine Auftragwalze bildet auf ihrer Oberfläche ein "Geisterbild" der Druckform ab, welches nach einer Umdrehung der Auftragwalze wiederum auf den Formzylinder abgegeben wird und dadurch als störende Erscheinung auf den Bedruckstoff übertragen werden kann. Die Störungen können in Druckrichtung bzw. Zylinderumfangsrichtung verlaufende Kanten und quer zur Druckrichtung verlaufende Kanten aufweisen. Um Störungen mit in Druckrichtung verlaufenden Kanten zu eliminieren, traversieren die Farbauftragswalzen von Offsetdruckmaschinen axial. Dadurch wird die von der Farbauftragswalze aufgenommene Störung seitlich versetzt und damit die Kontrastschärfe der Störung reduziert. Um Störungen mit quer zur Druckrichtung verlaufenden Kanten zu reduzieren, werden in Offsetfarbwerken jeweils mehrere Farbauftragswalzen mit unterschiedlichen Durchmessern eingesetzt. Der Einsatz mehrerer Auftragswalzen ist aber in einem Feuchtwerk oder einem Lackierwerk aus Kosten- und Platzgründen in der Regel nicht möglich.

Der Erfindung liegt die Aufgabe zugrunde, ein weiteres Verfahren zur Steuerung einer Auftragswalze einer Druckmaschine anzugeben und mindestens eine Vorrichtung zur Durchführung des Verfahrens zu schaffen.

Die Aufgabe wird gelöst durch ein Verfahren gemäß Anspruch 1, nämlich ein Verfahren zur Steuerung einer Auftragswalze einer Druckmaschine, dadurch gekennzeichnet, dass die Umfangsgeschwindigkeit der Auftragswalze relativ zur Umfangsgeschwindigkeit eines Formzylinders durch eine dementsprechende Ansteuerung eines Motors oder durch ein dementsprechend dimensioniertes Getriebe derart geändert wird, dass eine von dem Formzylinder auf die Auftragswalze übertragene und nach einer Umdrehung der Auftragswalze von dieser auf den Formzylinder wieder rückübertragene Fluidfilmstörung bei der unmittelbar nachfolgenden Umdrehung des Formzylinders mindestens um zwei Millimeter relativ zur vorhergehenden Übertragung versetzt auf den Formzylinder übertragen wird, und dass frühestens nach drei Umdrehungen des Formzylinders die Fluidfilmstörung an derselben Umfangswinkelstelle des Formzylinders wiederholt rückübertragen wird.

Ein Vorteil des erfindungsgemäßen Verfahrens ist es, dass dadurch die Kontrastschärfe von Störungen, die quer zur Druckrichtung verlaufen, deutlich reduziert wird. Es wird vermieden, dass solche Störungen bei jeder Umdrehung des Formzylinders auf dieselbe Position auf der Umfangsfläche des Formzylinders übertragen wird. Durch den von Umdrehung zu Umdrehung vorhandenen und in Umfangsrichtung erfolgenden Versatz der Störung wird der Aufbau einer scharfen, ortsfesten Kontrastkante im Fluidfilm auf dem Formzylinder vermieden, wodurch die visuelle Wahrnehmung der Störung im Druckbild stark vermindert wird.

Die genannten Grenzwerte sind für die gängigen Formatgrößen von Druckmaschinen gültig.

Es sind mehrere Weiterbildungen des erfindungsgemäßen Verfahrens möglich:
Eine Wiederholrate - das heißt die Anzahl der Umdrehungen des Formzylinders bis die Auftragswalze wieder an derselben Umfangswinkelstelle des Formzylinders abwickelt - kann eingestellt werden.

Eine Geschwindigkeitsdifferenz zwischen der Umfangsgeschwindigkeit der Auftragswalze und der Umfangsgeschwindigkeit des Formzylinders kann eingestellt werden.

Die der Erfindung zugrundeliegende Aufgabe wird weiterhin gelöst durch eine Vorrichtung gemäß Anspruch 4, nämlich eine Vorrichtung zur Steuerung einer Auftragswalze einer Druckmaschine, dadurch gekennzeichnet, dass ein Motor über ein Planetengetriebe mit der Auftragswalze antriebsmäßig verbunden ist, wobei der Motor derart angesteuert ist, dass die Umfangsgeschwindigkeit der Auftragswalze relativ zur Umfangsgeschwindigkeit eines Formzylinders derart geändert wird, dass eine von dem Formzylinder auf die Auftragswalze übertragene und nach einer Umdrehung der Auftragswalze von dieser auf den Formzylinder wieder rückübertragene Fluidfilmstörung bei der unmittelbar nachfolgenden Umdrehung des Formzylinders mindestens um zwei Millimeter relativ zur vorhergehenden Übertragung versetzt auf den Formzylinder übertragen wird und frühestens nach drei Umdrehungen des Formzylinders die Fluidfilmstörung an derselben Umfangswinkelstelle des Formzylinders wiederholt rückübertragen wird.

Ein Vorteil der technischen Lösung mit dem Planetengetriebe ist, dass ein kleiner Motor verwendet werden kann, der kostengünstig ist und wenig Bauraum beansprucht.

Die Aufgabe wird auch gelöst durch eine Vorrichtung gemäß Anspruch 5, nämlich eine Vorrichtung zur Steuerung einer Auftragswalze einer Druckmaschine, dadurch gekennzeichnet, dass zum Antreiben der Auftragswalze zwei miteinander im Eingriff stehende Zahnräder vorhanden sind, wobei die Zahnräder exzentrisch auf Wellen sitzen, sodass die Umfangsgeschwindigkeit der Auftragswalze relativ zur Umfangsgeschwindigkeit eines Formzylinders derart geändert wird, dass eine von dem Formzylinder auf die Auftragswalze übertragene und nach einer Umdrehung der Auftragswalze von dieser auf den Formzylinder wieder rückübertragene Fluidfilmstörung bei der unmittelbar nachfolgenden Umdrehung des Formzylinders mindestens um zwei Millimeter relativ zur vorhergehenden Übertragung versetzt auf den Formzylinder übertragen wird und frühestens nach drei Umdrehungen des Formzylinders die Fluidfilmstörung an derselben Umfangswinkelstelle des Formzylinders wiederholt rückübertragen wird.

Ein Vorteil der Alternativlösung mit den Zahnrädern mit den exzentrischen Wellen ist, dass für die Auftragswalze kein zusätzlicher Motor erforderlich ist, was kostengünstig ist.

Ebenso wird die Aufgabe gelöst durch eine Vorrichtung gemäß Anspruch 6, nämlich eine Vorrichtung zur Steuerung einer Auftragswalze einer Druckmaschine, dadurch gekennzeichnet, dass ein Motor mit der Auftragswalze antriebsmäßig verbunden ist, dass ein Zahnräderzug zum Antreiben eines Formzylinders vorhanden ist, dass der Motor mit dem Zahnräderzug unverbunden ist, wobei der Motor derart angesteuert ist, dass die Umfangsgeschwindigkeit der Auftragswalze relativ zur Umfangsgeschwindigkeit des Formzylinders derart geändert wird, dass eine von dem Formzylinder auf die Auftragswalze übertragene und nach einer Umdrehung der Auftragswalze von dieser auf den Formzylinder wieder rückübertragene Fluidfilmstörung bei der unmittelbar nachfolgenden Umdrehung des Formzylinders mindestens um zwei Millimeter relativ zur vorhergehenden Übertragung versetzt auf den Formzylinder übertragen wird und frühestens nach drei Umdrehungen des Formzylinders die Fluidfilmstörung an derselben Umfangswinkelstelle des Formzylinders wiederholt rückübertragen wird.

Ein Vorteil dieser Lösung mit dem Separatmotor der Auftragswalze, der zusätzlich zu einem den Formzylinder über den Zahnräderzug antreibenden Hauptmotor vorhanden ist, besteht darin, dass kein aufwändiges Getriebe erforderlich ist.

Das erfindungsgemäße Verfahren und die erfindungsgemäßen Vorrichtungen lassen sich besonders vorteilhaft in Anwendungsfällen einsetzen, in denen die Auftragswalze eine Single-Feuchtauftragswalze in einem Offsetdruckwerk oder eine Single-Lackauftragswalze in einem Lackierwerk ist. Hierbei umfasst das Offsetdruckwerk außer der Single-Feuchtauftragswalze keine weitere Feuchtauftragswalze bzw. umfasst das Lackierwerk außer der Single-Lackauftragswalze keine weitere Lackauftragswalze.

Konstruktiv und funktionell vorteilhafte Weiterbildungen der Erfindung ergeben sich aus der nachfolgenden Beschreibung von Ausführungsbeispielen und der zugehörigen Zeichnung.

Darin zeigt:
- Figur 1: ein Auftragswalzenschlupf-Formzylinderumdrehungen-Diagramm,
- Figur 2: ein Auftragswalzenabwicklung-Formzylinderumdrehungen-Diagramm,
- Figur 3: eine Auftragswalzen-Steuerungsvorrichtung mit einem Planetengetriebe,
- Figur 4: eine Auftragswalzen-Steuerungsvorrichtung mit Zahnrädern mit exzentrischen Wellen und
- Figur 5: eine Auftragswalzen-Steuerungsvorrichtung mit einem Auftragswalzen-Separatmotor.

In den Figuren 3-5 sind die gleichen Elemente mit den gleichen Bezugszeichen bezeichnet, sodass keine wiederholten Beschreibungen dieser Elemente erforderlich sind.

Dabei ist in den Figuren 3-5 jeweils ein Offsetdruckwerk einer Bogendruckmaschine schematisch dargestellt. Das Offsetdruckwerk umfasst einen Formzylinder 1 und ein Feuchtwerk mit einer einzigen Auftragswalze 2 (Single-Auftragswalze) und einer Reibwalze 3. Die Auftragswalze 2 rollt im Druckbetrieb auf dem Formzylinder 1 ab, um auf diesen das Feuchtmittel aufzutragen. Vorzugsweise ist der Durchmesser der Auftragswalze 2 ist geringer als der Durchmesser des Formzylinders 1. Die Rotation des Formzylinders 1 wird von einem Hauptmotor der Bogendruckmaschine über einen Zahnräderzug 4 angetrieben, zu dem ein Zahnrad 5 gehört, das mit dem Formzylinder koaxial und drehfest verbunden ist. Die Rotation der Auftragswalze 2 wird über Umfangsflächenreibung durch die Reibwalze 3 angetrieben, die an der Auftragswalze 2 anliegt.

Bei dem Ausführungsbeispiel in Figur 3 befindet sich das Zahnrad 5 mit einem Zahnrad 6 im Eingriff, dass mit einem Hohlrad 7 koaxial und drehfest verbunden ist. Die Zahnräder 5, 6 sind schrägverzahnt. Auf der Welle eines elektrischen Motors 8 sitzen drehfest ein Sonnenrad 9 und drehbar ein Zahnrad 10, das mit einem Zahnrad 11 im Eingriff steht, welches mit der Reibwalze 3 über eine Welle 15 koaxial und drehfest verbunden ist. Das Zahnrad 10 trägt exzentrisch ein Umlaufrad 12, das zusammen mit dem Hohlrad 7 und dem Sonnenrad 9 ein Umlaufrädergetriebe bzw. Planetengetriebe 13 bildet. Das Zahnrad 10 bildet den sogenannten Steg des Planetengetriebes 13, der umläuft. Das Planetengetriebe 13 hat zwei Eingänge und einen Ausgang und ist somit ein Überlagerungsgetriebe. Der eine Eingang (Hohlrad 7) wird über den Zahnräderzug 4 vom Hauptmotor angetrieben und der andere Eingang (Sonnenrad 9) wird vom Motor 8 angetrieben. Die Drehzahl des Ausgangs (Zahnrad 10) resultiert aus der Überlagerung der Drehzahlen der beiden Eingänge. Vorteilhaft ist, dass ein wesentlicher Anteil des Drehmoments des Ausgangs und somit der Auftragswalze 2 vom Hauptmotor aufgebracht wird und nur ein kleiner Anteil vom Motor 8, weshalb letzterer eine kleine Baugröße haben kann. Der Motor 8 wird derart programmgesteuert, dass sich der in Figur 1 dargestellte Geschwindigkeitsverlauf der Auftragswalze 2 ergibt. Dabei läuft der Hauptmotor mit konstanter Geschwindigkeit.

Bei dem Ausführungsbeispiel in Figur 4 sind die Zahnräder 6, 10 und 11 ebenfalls vorhanden, wobei das Zahnrad 6 über eine Welle 14 mit dem Zahnrad 10 drehfest verbunden ist. Die Zahnräder 10, 11 sitzen jeweils außermittig auf der Welle 14 bzw. 15. Eine Exzentrizität e besteht zwischen einer Mittelachse M und der Welle 14, 15 des jeweiligen Zahnrads 10, 11. Aus der Exzentrizität e resultiert eine Veränderung des Zahnradteilkreises, infolge welcher die Reibwalze 3 und mit dieser die Auftragswalze 2 kontinuierlich ihre Geschwindigkeit relativ zur Geschwindigkeit des Formzylinders 1 ändert. Die Exzentrizität e ist so bemessen, dass sich ein sinusförmiger Geschwindigkeitsverlauf der Auftragswalze 2 ergibt. Diese Sinuskurve hat wie die Sägezahnkurve in Figur 1 eine Periodendauer von drei Umdrehungen des Formzylinders 1. Die Amplitude der Sinuskurve entspricht dem Scheitelwert der Sägezahnkurve. Hierbei wird die Rotation der Auftragswalze 2 ausschließlich von dem Hauptmotor angetrieben, der auch die Rotation des Formzylinders 1 antreibt.

Bei dem Ausführungsbeispiel in Figur 5 wird die Rotation der Auftragswalze 2 durch einen elektrischen Motor 16 angetrieben, der zusätzlich zum Hauptmotor vorhanden ist, welcher auch hier über den Zahnräderzug 5 die Rotation des Formzylinders 1 antreibt. Der Motor 16 ist über eine Kupplung 17 mit der Welle 15 gekoppelt, die mit der Reibwalze 3 drehfest verbunden ist. Hierbei ist der Motor 16 als Direktantrieb der Reibwalze 3 mit dieser koaxial angeordnet. Der Motor 16 wird derart programmgesteuert, dass sich der in Figur 1 dargestellte Geschwindigkeitsverlauf der Auftragswalze 2 ergibt. Dabei läuft der Hauptmotor mit konstanter Geschwindigkeit.

Die in den Figuren 3-5 dargestellten konstruktiven Lösungen lassen sich mit geringen Anpassungen von dem Offsetdruckwerk auf ein Lackierwerk übertragen. Beispielsweise könnte bei einer Übertragung des Ausführungsbeispiels aus Figur 5 auf ein Lackierwerk die Reibwalze 3 entfallen und der Motor 16 als Direktantrieb der Auftragswalze 2 mit dieser koaxial angeordnet sein und über eine Kupplung und eine Welle mit der Auftragswalze 2 verbunden sein.

Figur 1 zeigt ein Diagramm, auf dessen Ordinate die zwischen der Umfangsgeschwindigkeit der Auftragswalze 2 aus den Figuren 3-5 und der Umfangsgeschwindigkeit des Formzylinders 1 bestehende Geschwindigkeitsdifferenz (Schlupf) in Prozent angegeben ist und auf dessen Abszisse die Anzahl der Umdrehungen des Formzylinders 1, die mit der Anzahl bedruckter Bogen korrespondieren, angegeben ist.

Figur 2 zeigt ein Diagramm, auf dessen Ordinate die Abwicklung der Umfangsfläche der Auftragswalze 2 in Millimetern angegeben ist und auf dessen Abszisse die Anzahl der Umdrehungen des Formzylinders 1, die mit der Anzahl bedruckter Bogen korrespondieren, angegeben ist. Bei dem in den Figuren 1 und 2 dargestellten Beispiel rollt die Auftragswalze 2 mit einem Durchmesser D = 64 mm (vgl. Figuren 3-5) auf dem Formzylinder 1 ab. Die Auftragswalze 2 verändert dabei ihre Umfangsgeschwindigkeit für zwei Umdrehungen des Formzylinders 1 um jeweils -1% pro Umdrehung des Formzylinders 1 und kehrt dann wieder auf Ihre Ausgangsgeschwindigkeit zurück, die 10% geringer (-10%) als die Umfangsgeschwindigkeit des Formzylinders 1 ist. Es resultiert daraus ein Versatz der Abwicklung der Auftragswalze 2 relativ zum Formzylinder 1 von: $\begin{matrix}D \times π \times 1 % = 64 mm \times π \times 0 , 01 = 2 , 01 mm \approx 2 mm Versatz pro Umdrehung des \\ Formzylinders 1 .\end{matrix}$

In Figur 2 ist zu sehen, dass die bei der ersten Umdrehung des Formzylinders 1 bei 221 mm liegende Fluidfilmstörung 18 bei der zweiten Umdrehung des Formzylinders 1 bei 223 mm liegt, woraus sich der oben berechnete Versatz (223 mm - 221 mm = 2 mm) ergibt. Nachdem die Geschwindigkeit der Auftragswalze 2 und damit der Schlupf für zwei Umdrehungen des Formzylinders 1 jeweils um 1%, also auf -12%, reduziert wurde und anschließend wieder für eine Umdrehung des Formzylinders 1 auf den Ausgangswert von - 10% angehoben wurde, beginnt der Zyklus von vorne, sodass aller drei Umdrehungen des Formzylinders 1 die Fluidfilmstörung an derselben Umfangswinkelstelle des Formzylinders 1 auf letzteren rückübertragen wird.

### Bezugszeichenliste

- 1: Formzylinder
- 2: Auftragswalze
- 3: Reibwalze
- 4: Zahnräderzug
- 5: Zahnrad
- 6: Zahnrad
- 7: Hohlrad
- 8: Motor
- 9: Sonnenrad
- 10: Zahnrad
- 11: Zahnrad
- 12: Umlaufrad
- 13: Planetengetriebe
- 14: Welle
- 15: Welle
- 16: Motor
- 17: Kupplung
- 18: Fluidfilmstörung

- D: Durchmesser
- e: Exzentrizität
- M: Mittelachse

## Patentansprüche

1. Verfahren zur Steuerung einer Auftragswalze (2) einer Druckmaschine,
**dadurch gekennzeichnet,**
**dass** die Umfangsgeschwindigkeit der Auftragswalze (2) relativ zur Umfangsgeschwindigkeit eines Formzylinders (1) durch eine dementsprechende Ansteuerung eines Motors (8, 16) oder durch ein dementsprechend dimensioniertes Getriebe (18) derart geändert wird, dass eine von dem Formzylinder (1) auf die Auftragswalze (2) übertragene und nach einer Umdrehung der Auftragswalze (2) von dieser auf den Formzylinder (2) wieder rückübertragene Fluidfilmstörung (18) bei der unmittelbar nachfolgenden Umdrehung des Formzylinders (1) mindestens um zwei Millimeter relativ zur vorhergehenden Übertragung versetzt auf den Formzylinder (1) übertragen wird, und
**dass** frühestens nach drei Umdrehungen des Formzylinders (1) die Fluidfilmstörung (18) an derselben Umfangswinkelstelle des Formzylinders (1) wiederholt rückübertragen wird.

2. Verfahren nach Anspruch 1,
**dadurch gekennzeichnet,**
**dass** eine Wiederholrate - das heißt die Anzahl der Umdrehungen des Formzylinders (1) bis die Auftragswalze (2) wieder an derselben Umfangswinkelstelle des Formzylinders (1) abwickelt - eingestellt wird.

3. Verfahren nach Anspruch 1,
**dadurch gekennzeichnet,**
**dass** eine Geschwindigkeitsdifferenz zwischen der Umfangsgeschwindigkeit der Auftragswalze (2) und der Umfangsgeschwindigkeit des Formzylinders (1) eingestellt wird.

4. Vorrichtung zur Steuerung einer Auftragswalze (2) einer Druckmaschine, zur Durchführung des Verfahrens nach Anspruch 1,
**dadurch gekennzeichnet,**
**dass** ein Motor (8) über ein Planetengetriebe (13) mit der Auftragswalze (2) antriebsmäßig verbunden ist, wobei der Motor (8) derart angesteuert ist,
**dass** die Umfangsgeschwindigkeit der Auftragswalze (2) relativ zur Umfangsgeschwindigkeit eines Formzylinders (1) derart geändert wird, dass eine von dem Formzylinder (1) auf die Auftragswalze (2) übertragene und nach einer Umdrehung der Auftragswalze (2) von dieser auf den Formzylinder (1) wieder rückübertragene Fluidfilmstörung (18) bei der unmittelbar nachfolgenden Umdrehung des Formzylinders (1) mindestens um zwei Millimeter relativ zur vorhergehenden Übertragung versetzt auf den Formzylinder (1) übertragen wird und frühestens nach drei Umdrehungen des Formzylinders (19 die Fluidfilmstörung (18) an derselben Umfangswinkelstelle des Formzylinders (1) wiederholt rückübertragen wird.

5. Vorrichtung zur Steuerung einer Auftragswalze (2) einer Druckmaschine, zur Durchführung des Verfahrens nach Anspruch 1,
**dadurch gekennzeichnet,**
**dass** zum Antreiben der Auftragswalze (2) zwei miteinander im Eingriff stehende Zahnräder (10, 11) vorhanden sind, wobei die Zahnräder (10, 11) exzentrisch auf Wellen (14, 15) sitzen,
sodass die Umfangsgeschwindigkeit der Auftragswalze (2)relativ zur Umfangsgeschwindigkeit eines Formzylinders (1) derart geändert wird, dass eine von dem Formzylinder (1) auf die Auftragswalze (2) übertragene und nach einer Umdrehung der Auftragswalze (2) von dieser auf den Formzylinder (1) wieder rückübertragene Fluidfilmstörung bei der unmittelbar nachfolgenden Umdrehung des Formzylinders (1) mindestens um zwei Millimeter relativ zur vorhergehenden Übertragung versetzt auf den Formzylinder (1) übertragen wird und frühestens nach drei Umdrehungen des Formzylinders (1) die Fluidfilmstörung an derselben Umfangswinkelstelle des Formzylinders (1) wiederholt rückübertragen wird.

6. Vorrichtung zur Steuerung einer Auftragswalze (2) einer Druckmaschine, zur Durchführung des Verfahrens nach Anspruch 1,
**dadurch gekennzeichnet,**
**dass** ein Motor (16) mit der Auftragswalze (2) antriebsmäßig verbunden ist, dass ein Zahnräderzug (4) zum Antreiben eines Formzylinders (1) vorhanden ist, dass der Motor (16) mit dem Zahnräderzug (4) unverbunden ist,
wobei der Motor (16) derart angesteuert ist,
**dass** die Umfangsgeschwindigkeit der Auftragswalze (2) relativ zur Umfangsgeschwindigkeit des Formzylinders (1) derart geändert wird, dass eine von dem Formzylinder (1) auf die Auftragswalze (2) übertragene und nach einer Umdrehung der Auftragswalze (2) von dieser auf den Formzylinder (1) wieder rückübertragene Fluidfilmstörung bei der unmittelbar nachfolgenden Umdrehung des Formzylinders (1) mindestens um zwei Millimeter relativ zur vorhergehenden Übertragung versetzt auf den Formzylinder (1) übertragen wird und frühestens nach drei Umdrehungen des Formzylinders (1) die Fluidfilmstörung an derselben Umfangswinkelstelle des Formzylinders (1) wiederholt rückübertragen wird.

7. Vorrichtung nach einem der Ansprüche 4 bis 6,
**dadurch gekennzeichnet,**
**dass** die Auftragswalze (2) eine Feuchtauftragswalze in einem Offsetdruckwerk ist.

8. Vorrichtung nach Anspruch 4 bis 6,
**dadurch gekennzeichnet,**
**dass** die Auftragswalze (2) eine Lackauftragswalze in einem Lackierwerk ist.

## Claims

1. Method for controlling an applicator roller (2) of a printing press,
**characterized in that**
the circumferential speed of the applicator roller (2) relative to the circumferential speed of a form cylinder (1) is changed by a corresponding actuation of a motor (8, 16) or by a correspondingly dimensioned transmission (18) in such a way that a fluid film disturbance (18) transmitted from the form cylinder (1) to the applicator roller (2) and retransmitted by the applicator roller (2) to the form cylinder (2) after one revolution of the applicator roller is transmitted to the form cylinder (1) offset by at least two millimeters relative to the preceding transmission during the immediately following revolution of the form cylinder (1), and
that the fluid film disturbance (18) is repeatedly retransferred at the same circumferential angle point of the form cylinder (1) at the earliest after three revolutions of the form cylinder (1).

2. Method according to claim 1,
**characterized in that**
a repetition rate - i.e. the number of revolutions of the form cylinder (1) until the applicator roller (2) reaches the same circumferential angle point of the form cylinder (1) again - is set.

3. Method according to claim 1,
**characterized in that** a speed difference is set between the circumferential speed of the applicator roller (2) and the circumferential speed of the form cylinder (1).

4. Device for controlling an applicator roller (2) of a printing press, for carrying out the method according to claim 1,
**characterized in that**
a motor (8) is drive-connected to the applicator roller (2) via a planetary gear (13), the motor (8) being actuated in such a way that the circumferential speed of the applicator roller (2) is changed relative to the circumferential speed of a form cylinder (1) in such a way, that a fluid film disturbance (18) transferred from the form cylinder (1) to the applicator roller (2) and retransferred from the latter to the forming cylinder (1) after one revolution of the applicator roller (2) is transferred to the form cylinder (1) offset by at least two millimeters relative to the previous transfer during the immediately following revolution of the form cylinder (1) and the fluid film disturbance (18) is repeatedly retransferred at the same circumferential angle point of the form cylinder (1) at the earliest after three revolutions of the form cylinder (19).

5. Device for controlling an applicator roller (2) of a printing press, for carrying out the method according to claim 1,
**characterized in that**
two meshing gear wheels (10, 11) are provided for driving the applicator roller (2), the gear wheels (10, 11) being seated eccentrically on shafts (14, 15),
so that the circumferential speed of the applicator roller (2) is changed relative to the circumferential speed of a form cylinder (1) in such a way that a fluid film disturbance transferred from the form cylinder (1) to the applicator roller (2) and retransferred by the applicator roller (2) to the form cylinder (1) after one revolution of the applicator roller is transferred to the form cylinder (1) offset by at least two millimeters relative to the previous transfer during the immediately following revolution of the form cylinder (1) and the fluid film disturbance is retransferred repeatedly at the same circumferential angle point of the form cylinder (1) at the earliest after three revolutions of the form cylinder (1).

6. Device for controlling an applicator roller (2) of a printing press, for carrying out the method according to claim 1,
**characterized in that**
a motor (16) is drive-connected to the applicator roller (2), that a gear train (4) is provided for driving a form cylinder (1), that the motor (16) is unconnected to the gear train (4), the motor (16) being controlled in such a way that the circumferential speed of the applicator roller (2) is changed relative to the circumferential speed of the form cylinder (1) in such a way that a fluid film disturbance transferred from the form cylinder (1) to the applicator roller (2) and retransferred by the applicator roller (2) to the form cylinder (1) after one revolution of the applicator roller is transferred to the form cylinder (1) offset by at least two millimeters relative to the previous transfer during the immediately following revolution of the form cylinder (1) and the fluid film disturbance is retransferred repeatedly at the same circumferential angle point of the form cylinder (1) at the earliest after three revolutions of the form cylinder (1).

7. Device according to one of the claims 4 to 6,
**characterized in that**
the applicator roller (2) is a dampening applicator roller in an offset printing unit.

8. Device according to claims 4 to 6,
**characterized in that**
the application roller (2) is a varnish application roller in a coating unit.

## Revendications

1. Procédé de commande d'un rouleau enducteur (2) d'une machine à imprimer,
**caractérisé en ce que**
la vitesse circonférentielle du rouleau enducteur (2), relativement à la vitesse circonférentielle d'un cylindre porte-clichés (1) est modifiée par un pilotage correspondant d'un moteur (8, 16) ou par un engrenage (18) dimensionné de façon correspondante, de sorte qu'une perturbation (18) du film de fluide - transmise du cylindre porte-clichés (1) au rouleau enducteur (2) et, après un tour du rouleau enducteur (2), transmise à nouveau au cylindre porte-clichés (2) - est transmise, au cours du tour immédiatement consécutif du cylindre porte-clichés (1), à ce même cylindre porte-clichés (1) avec un décalage d'au moins deux millimètres par rapport à la transmission précédente, et que
au plus tôt après trois tours du cylindre porte-clichés (1), la perturbation (18) du film fluide est à nouveau transmise à la même zone d'arc du cylindre porte-clichés (1).

2. Procédé selon la revendication 1,
**caractérisé en ce que**
est réglé un taux de répétition - c'est-à-dire le nombre de tours du cylindre porte-clichés (1) jusqu'à ce que le déroulé du rouleau enducteur (2) ait lieu sur la même zone d'arc du cylindre porte-clichés -.

3. Procédé selon la revendication 1,
**caractérisé en ce qu'**est réglée une différence de vitesse entre la vitesse circonférentielle du rouleau enducteur (2) et la vitesse circonférentielle du cylindre porte-clichés (1).

4. Dispositif pour la commande d'un rouleau enducteur (2) d'une machine à imprimer, pour exécuter le procédé selon la revendication 1,
**caractérisé en ce que**
un moteur (8) est relié à un engrenage planétaire (13) pour entraîner le rouleau enducteur (2), sachant que le moteur (8) est commandé de sorte que la vitesse circonférentielle du rouleau enducteur (2) relativement à la vitesse circonférentielle d'un cylindre porte-clichés (1) soit modifiée de façon qu'une perturbation (18) du film de fluide - transmise par le cylindre porte-clichés (1) au rouleau enducteur (2) et, après un tour du rouleau enducteur (2), transmise à nouveau au cylindre porte-clichés (1) lors du tour immédiatement consécutif du cylindre porte-clichés (1) - soit transmise au cylindre porte-clichés (1) décalée d'au moins deux millimètres par rapport à la transmission précédente, et qu'au plus tôt après trois tours du cylindre porte-clichés (1) la perturbation (18) du film fluide soit à nouveau transmise à la même zone d'arc du cylindre porte-clichés (1).

5. Dispositif pour la commande d'un rouleau enducteur (2) d'une machine à imprimer, pour exécuter le procédé selon la revendication 1,
**caractérisé en ce que**
pour entraîner le rouleau enducteur (2) sont présentes deux roues dentées (10, 11) engrenant l'une dans l'autre, sachant que les roues dentées (10, 11) sont en assise excentrique sur des arbres (14, 15),
de sorte que la vitesse circonférentielle du rouleau enducteur (2) relativement à la vitesse circonférentielle d'un cylindre porte-clichés (1) soit modifiée de manière qu'une perturbation du film de fluide - transmise du cylindre porte-clichés (1) au rouleau enducteur (2) puis transmise à nouveau au cylindre porte-clichés (1) après un tour du rouleau enducteur (2) - soit transmise au cylindre porte-clichés (1) décalée d'au moins deux millimètres relativement à la transmission précédente, et qu'au plus tôt après trois tours du cylindre porte-clichés (1) la perturbation du film de fluide soit à nouveau transmise à la même zone d'arc du cylindre porte-clichés (1).

6. Dispositif pour la commande d'un rouleau enducteur (2) d'une machine à imprimer, pour exécuter le procédé selon la revendication 1,
**caractérisé en ce que**
un moteur (16) est relié à un rouleau enducteur (2) pour l'entraîner, qu'un train d'engrenages (4) est présent pour entraîner un cylindre porte-clichés (1), que le moteur (16) n'est pas relié au train d'engrenages (4), sachant que le moteur (16) est commandé de sorte que la vitesse circonférentielle du rouleau enducteur (2) soit modifiée, relativement à la vitesse circonférentielle du cylindre porte-clichés (1), pour qu'une perturbation du film de fluide - transmise du cylindre porte-clichés (1) au rouleau enducteur (2) et, après un tour du rouleau enducteur (2), transmise par ce dernier à nouveau au cylindre porte-clichés (1) lors du tour immédiatement consécutif du cylindre porte-clichés (2) - soit transmise décalée d'au moins deux millimètres relativement au tour précédent au cylindre porte-clichés (1), et qu'au plus tôt après trois tours du cylindre porte-clichés (1) la perturbation du film de fluide soit à nouveau transmise à la même zone d'arc du cylindre porte-clichés (1).

7. Dispositif selon l'une des revendications 4 à 6,
**caractérisé en ce que**
le rouleau enducteur (2) est un rouleau toucheur mouilleur dans une unité d'impression offset.

8. Dispositif selon les revendications 4 à 6,
**caractérisé en ce que**
le rouleau enducteur (2) est un rouleau enducteur de vernis dans un groupe de vernissage.
